# FASCICULE DE BREVET EUROPEEN

(11) **EP 1 510 640 B1**
(45) Date de publication et mention de la délivrance du brevet: **17.03.2010**
(21) Numéro de dépôt: 04291993.6
(22) Date de dépôt: 04.08.2004
(51) Int. Cl.: E05D 13/00

(54) **Porte coulissante de véhicule**
Schiebetür eines Fahrzeuges
Sliding door of a vehicle

(30) Priorité: 06.08.2003 FR 0309706
(43) Date de publication de la demande: 02.03.2005
(73) Titulaire: Wagon Automotive S.A., 78306 Poissy (FR)
(72) Inventeur: Trancart, Olivier, 78790 Courjent (FR)
(74) Mandataire: Domenego, Bertrand

(56) Documents cités:
- EP-A- 0 877 138
- DE-B- 1 255 516
- GB-A- 2 135 724
- US-A- 4 464 863

## Description

La présente invention concerne un ensemble de porte coulissante, du type indiqué dans le préambule de la revendication 1. Un tel ensemble est connu de US-A-4,464,863.

Elle s'applique notamment aux portes coulissantes de véhicules automobiles.

On connaît des dispositifs d'arrêt de portes coulissantes de véhicules automobiles. Un tel dispositif est décrit dans le document FR-A-2 763 026. Le dispositif est adapté pour bloquer la porte dans sa position ouverte.

Ce dispositif comprend un rail de guidage dans lequel est guidé un chariot mobile en coulissement. Ce chariot comprend un galet.

Le dispositif d'arrêt est muni d'une rampe qui est disposée sur le rail. Elle délimite un logement d'arrêt pour le galet et est articulée entre une position de passage du galet et une position de blocage du galet. La rampe est sollicitée vers sa position de blocage par un bloc viscoélastique.

Une porte équipée d'un tel dispositif peut être amenée hors de sa position ouverte par poussée vers sa position fermée. A cette occasion, le galet franchit la rampe à l'encontre de la force exercée par le bloc viscoélastique.

Généralement, les dispositifs d'arrêt de ce genre sont agencés à la partie supérieure ou inférieure de la porte, tandis qu'une poignée de manoeuvre est disposée sur une partie médiane de la porte.

En conséquence, lorsque la porte est poussée vers sa position de fermeture, la force de réaction entre la poignée et le dispositif d'arrêt crée un couple de basculement de la porte autour d'un axe perpendiculaire au plan de la porte. Ce couple sollicite le chariot et conduit à un risque de coincement de la porte. Aussi, la force nécessaire pour amener la porte hors de sa position d'ouverture est importante.

On connaît également des dispositifs d'arrêt de porte coulissante nécessitant une action positive pour la libération de la porte hors de sa position ouverte.

Un tel dispositif est décrit dans le document GB-2,135,724.

Ce dispositif comprend un crochet articulé sur un chariot solidaire de la porte. Lorsque la porte est dans sa position ouverte, le crochet est en prise avec une butée solidaire du rail de guidage.

Le crochet est relié par une tringle à une poignée d'actionnement par laquelle il peut être amené hors de prise de la butée afin que la porte puisse être amenée dans sa position fermée. Lorsque le crochet est hors prise de la butée, il ne crée pas de force de réaction entre la poignée et le chariot.

Toutefois, ce dispositif est coûteux en raison de la liaison nécessaire entre la poignée et le crochet.

La présente invention a pour but de pallier le problème de blocage et d'améliorer un ensemble tel que précité de telle sorte qu'il crée un faible couple de basculement lorsque la porte est amenée hors de sa position ouverte.

A cet effet l'invention a pour objet un ensemble du type précité, caractérisé par la partie caractérisante de la revendication 1.

Selon d'autres modes de réalisation, l'invention comporte l'une ou plusieurs des caractéristiques indiquées dans les revendications dépendantes 2 à 8.

L'invention a en outre pour objet un Véhicule automobile comprenant une structure porteuse délimitant une ouverture de porte et un ensemble de porte coulissante, caractérisé en ce que l'ensemble de porte coulissante comprend un ensemble tel que défini ci-dessus.

L'invention sera mieux comprise à la lecture de la description qui va suivre, donnée uniquement à titre d'exemple et faite en se référant aux dessins annexés, sur lesquels :
- la Figure 1 est une vue de côté d'un véhicule automobile comprenant un ensemble selon l'invention;
- la Figure 2 est une vue en perspective d'un ensemble de chariot et de butée selon l'invention;
- la Figure 3 est une vue en perspective d'une extrémité d'un rail de guidage d'un ensemble selon l'invention;
- la Figure 4 est une vue de la butée de l'ensemble selon l'invention; et
- la Figure 5 est une vue éclatée de la butée de l'ensemble de la Figure 4.

Sur la Figure 1 est représenté un véhicule automobile par exemple du type « mono corps » ou du type utilitaire désigné par la référence générale 2.

Dans ce qui suit, les expressions « avant », « arrière » et « latéralement » seront utilisées par rapport à l'orientation habituelle du véhicule.

Le véhicule 2 comporte une carrosserie 4 délimitant une ouverture latérale 6, qui permet l'accès à l'intérieur de ce véhicule 2, et notamment à la partie arrière de l'habitacle.

Un ensemble 8 de porte latérale coulissante est monté sur le côté latéral de la carrosserie 4. Cet ensemble 8 comprend une porte 10, trois ensembles de coulisse, respectivement supérieur 12, central 14 et inférieur 16, et un dispositif d'arrêt 18.

La porte 10 est mobile en translation suivant une direction de coulissement C horizontale et rectiligne, entre une position fermée obturant l'ouverture latérale 6 (Figure 1) et une position ouverte de libération de cette ouverture latérale (non-représentée). Elle s'étend suivant un plan de porte vertical et a une hauteur h mesurée dans le plan de porte perpendiculairement à la direction C. La porte est munie d'une poignée de manoeuvre 20.

Les ensembles de coulisse 12, 14, 16 comprennent chacun un rail de guidage respectivement supérieur 22, central 24, et inférieur 26 s'étendant suivant la direction de coulissement C et un chariot supérieur 28, central 30, et inférieur 32 mobile en coulissement dans le rail 22, 24, 26.

Les rails et chariots supérieur 22, 28 et inférieur 26, 32 sont connus en soi. Les chariots 28, 32 comprennent un galet de support et éventuellement un galet de guidage latéral.

Le rail central 24 est symétrique par rapport à un plan M-M s'étendant perpendiculairement au plan de porte et dans la direction de coulissement C.

Le chariot central 30 est représenté à la Figure 2 et est adapté pour, d'une part, supporter le poids de la porte 10 et, d'autre part, guider latéralement la porte 10 lors de son déplacement.

Le chariot central 30 comprend un corps de base 40 articulé à la porte 10 par un axe A-A s'étendant parallèlement au plan de porte et perpendiculairement à la direction de coulissement C. Sur le corps de base 40 est articulé un galet porteur 42 autour d'un axe B-B s'étendant perpendiculairement à l'axe A-A et à la direction C ainsi qu'un galet de guidage 44 autour d'un axe C-C s'étendant parallèlement à l'axe A-A.

Le rail 24 est lié à la carrosserie 4 du véhicule.

Le dispositif d'arrêt 18 est adapté pour maintenir la porte 10 dans sa position ouverte et comprend une butée 50 disposée à l'extrémité arrière du rail central 24 (voir Figure 3) ainsi qu'un ergot d'arrêt 52 solidaire du corps de base 40 et s'étendant suivant un axe D-D parallèle à l'axe B-B.

Comme illustrée à la figure 4, la butée 50 comprend un carter 56, un bloc 58 en matière plastique, notamment en matière plastique viscoélastique et en particulier en EPDM ainsi qu'un insert 60. La butée 50 a une forme symétrique par rapport au plan M-M du rail central 24.

Le carter 56 comprend un orifice de fixation 62 afin de fixer la butée sur la carrosserie 4 et deux ailes de réception 64 du bloc 58 munies de pattes de retenue 66.

Le bloc 58 a une forme générale de C et comprend deux branches latérales 68, 70 reliées par une âme 72. Les deux branches 68, 70 délimitent un évidement de réception 74 de l'ergot 52 lorsque la porte 10 est dans sa position ouverte, comme ceci est représenté sur la Figure 2.

Chaque branche 68, 70 comprend, à son extrémité libre, une saillie d'encliquetage 76, 78 dirigée vers le plan M-M du rail central 24 et l'une vers l'autre. Les saillies d'encliquetage 76, 78 s'étendent dans le trajet de l'ergot 52 lors du déplacement de la porte 10 entre ses positions ouverte et fermée.

Par ailleurs, des évidements d'assouplissement 80, 82 sont ménagés dans les branches latérales 68, 70.

L'insert 60 est fabriqué d'une seule pièce en acier de ressort et a une forme de C, complémentaire de celle de l'évidement de réception 74. L'insert 60 recouvre les saillies d'encliquetage 76, 78 de telle sorte que l'ergot 52 s'applique sur l'insert 60 lors de son déplacement. Ainsi, le bloc 58 est peu usé.

L'insert 60 et le bloc 58 ainsi que le bloc 58 et les ailes de réception 64 sont retenus les uns par rapport aux autres dans la direction de coulissement C uniquement par coopération par complémentarité de formes.

La butée 50 selon l'invention est assemblée de la manière suivante, comme ceci est illustré sur la Figure 5.

Tout d'abord, l'insert 60 est enfiché dans le bloc 58 suivant la direction de coulissement C.

Puis l'ensemble constitué d'un bloc 58 et de l'insert 60 est enfiché latéralement, perpendiculairement à la direction C, entre les ailes de réception 64.

Enfin, le groupe constitué de l'insert 60, du bloc 58 et du carter 56 est enfiché dans l'extrémité arrière du rail 24 suivant la direction C.

L'ensemble selon l'invention fonctionne de la manière suivante.

Afin d'ouvrir la porte, le passager saisit la porte 10 à la poignée 20 et déplace la porte 10 de sa position fermée vers sa position ouverte. Lorsque la porte 10 approche sa position ouverte, l'ergot 52 s'applique sur les saillies d'encliquetage 76, 78 par l'intermédiaire de l'insert 60, déforme celles-ci élastiquement hors de son trajet et s'encliquette dans l'évidement de réception 74.

Afin de fermer la porte 10, le passager pousse la porte 10, par l'intermédiaire de la poignée 20, vers sa position fermée. L'ergot 52 franchit alors les saillies 76, 78 qui s'effacent en se déformant élastiquement et la porte 10 est libre de se déplacer vers sa position fermée.

Etant donné que les saillies 76, 78 sont symétriques et que la poignée 20 est agencée au niveau du dispositif d'arrêt dans la direction du coulissement C, les forces appliquées sur la poignée 20 ne créent qu'un faible couple autour de l'axe D-D de l'ergot 52. En conséquence, le risque de coincement de la porte 10 est faible et elle ne nécessite qu'une force faible pour franchir la force de résistance du dispositif d'arrêt 18.

De manière générale, il est avantageux que la distance entre une poignée 20 et la butée 50 ou l'ergot 52, mesurée suivant la direction de la hauteur h, est inférieure à 10% de la hauteur de la porte, et de préférence inférieure à 5% à cette hauteur.

Le dispositif d'arrêt selon l'invention a un faible coût de fabrication étant donné qu'il comprend un bloc symétrique viscoélastique et étant donné qu'il est facile à monter. Par ailleurs, il ne nécessite aucun moyen de libération positive comme les dispositifs d'arrêt munis d'un crochet.

## Revendications

1. Ensemble de porte coulissante, du type comprenant
- une porte (10) mobile en coulissement par rapport à une paroi suivant une direction de coulissement (C), entre une position ouverte à l'écart d'une ouverture et une position fermée d'obturation de l'ouverture,
- la porte (10) s'étendant suivant un plan de porte, et ayant une hauteur (h) mesurée perpendiculairement à la direction de coulissement (C) et suivant le plan de porte,
- une poignée (20) de manoeuvre de la porte fixée sur la porte (10),
- un dispositif d'arrêt (18) de la porte dans sa position ouverte, le dispositif d'arrêt (18) ayant un premier (50) et un second (52) éléments d'arrêt coopérants, les éléments d'arrêt (50, 52) étant adaptés pour arrêter et libérer la porte par déformation élastique dudit premier élément d'arrêt (50) lorsque la porte (10) est amenée dans sa position ouverte et hors de sa position ouverte,
**caractérisé en ce que** la distance entre la poignée (20) et lesdits éléments d'arrêt (50, 52), mesurée perpendiculairement à la direction de coulissement (C) et dans le plan de porte, est inférieure à 10% de la hauteur de porte (h), et de préférence inférieure à 5% de cette hauteur, et **en ce que** ledit premier élément d'arrêt (50) est muni d'un premier organe d'arrêt (68) en matière plastique élastique, notamment viscoélastique, comprenant une première saillie d'encliquetage (76) adaptée pour coopérer avec ledit second élément d'arrêt (52).

2. Ensemble suivant la revendication 1, **caractérisé en ce que** lesdits éléments d'arrêt (50, 52) et la poignée (20) sont alignés suivant la direction de coulissement (C) dans le plan de porte.

3. Ensemble suivant la revendication 1 ou 2, **caractérisé en ce qu'**il comprend en outre un rail (24) s'étendant suivant la direction de coulissement (C) et un chariot (30) mobile en coulissement par rapport au rail (24) entre une position ouverte et une position fermée de la porte (10), l'un du rail (24) et du chariot (30) étant fixé sur la porte (10) et l'autre étant fixé sur la paroi, et **en ce que** ledit premier élément d'arrêt (50) est fixé sur une extrémité du rail (24), et ledit second élément d'arrêt (52) est fixé sur le chariot (30).

4. Ensemble suivant la revendication 3, **caractérisé en ce qu'**il comprend en outre deux rails supplémentaires (22, 26), et **en ce que** le rail (24) est disposé entre les rails supplémentaires (22, 26) suivant la hauteur de porte (h).

5. Ensemble suivant l'une quelconque des revendications précédentes, **caractérisé en ce que** ledit premier élément d'arrêt (50) est symétrique par rapport à un plan de symétrie (M - M) s'étendant suivant la direction de coulissement (C) et perpendiculaire au plan de porte.

6. Ensemble suivant la revendication 5, **caractérisé en ce que** ledit premier élément d'arrêt (50) est muni d'un second organe d'arrêt (70) en matière plastique, notamment viscoélastique, comprenant une seconde saillie d'encliquetage (78), adaptée pour coopérer avec ledit second élément d'arrêt (52) et pour être déformé élastiquement lorsque la porte (10) est amenée dans sa position ouverte et hors de sa position ouverte, et **en ce que** lesdites première (76) et seconde (78) saillies sont symétriques par rapport au plan de symétrie (M - M).

7. Ensemble suivant la revendication 6, **caractérisé en ce que** lesdits premier et second organes d'arrêt sont formés d'une seule pièce par les branches (68, 70) d'un bloc (58) en matière plastique sensiblement en forme de C, ouvert vers ledit second élément d'arrêt (52).

8. Ensemble suivant l'une quelconque des revendications précédentes, **caractérisé en ce que** ledit premier élément d'arrêt (50) comprend un insert (60) de forme complémentaire de la forme de ladite première saillie d'encliquetage (76) et formé d'une matière de résistance mécanique supérieure à celle de la matière de ladite première saillie d'encliquetage (76) en matière plastique, et notamment en acier de ressort.

9. Véhicule automobile comprenant une structure porteuse (4) délimitant une ouverture de porte (6) et un ensemble de porte coulissante, **caractérisé en ce que** l'ensemble de porte coulissante comprend un ensemble selon l'une des revendications 1 à 8.

## Claims

1. A sliding door assembly, of the type comprising
- a door (10), moveable by sliding in relation to a wall in a sliding direction (C) between an open position to the side of an opening and a closed position sealing the opening,
- the door (10) extending along a door plane, and having a height (h) measured perpendicularly to the sliding direction (C) and according to the door plane,
- a handle (20) for manoeuvring the door fixed to the door (10),
- a locking device (18) for locking the door in its open position, the locking device (18) having a first (50) and a second (52) co-operating locking element, the locking elements (50, 52) being adapted to lock and release the door by elastic deformation of said first locking element (50) when the door (10) is brought into its open position and out of its open position,
**characterised in that** the distance between the handle (20) and said locking elements (50, 52), measured perpendicularly to the sliding direction (C) and in the door plane, is less than 10% of the height of the door (h), and preferably less than 5% of this height, and **in that** said first locking element (50) is provided with a first locking component (68) made of an elastic plastic material, in particular viscoelastic, comprising a first detent projection (76) adapted to co-operate with said second locking element (52).

2. The assembly according to Claim 1, **characterised in that** said locking elements (50, 52) and the handle (20) are aligned in the sliding direction (C) in the door plane.

3. The assembly according to Claim 1 or 2, **characterised in that** it further comprises a rail (24) extending in the sliding direction (C) and a trolley (30) moveable by sliding in relation to the rail (24) between an open position and a closed position of the door (10), one of the rail (24) and the trolley (30) being fixed onto the door (10), and the other being fixed to the wall, and **in that** said first locking element (50) is fixed onto one end of the rail (24), and said second locking element (52) is fixed onto the trolley (30).

4. The assembly according to Claim 3, **characterised in that** it further comprises two additional rails (22, 26), and **in that** the rail (24) is disposed between the additional rails (22, 26) according to the height of the door (h).

5. The assembly according to any of the preceding claims, **characterised in that** said first locking element (50) is symmetrical in relation to a plane of symmetry (M - M) extending in the sliding direction (C) and perpendicular to the door plane.

6. The assembly according to Claim 5, **characterised in that** said first locking element (50) is provided with a second locking component (70) made of a plastic material, in particular viscoelastic, comprising a second detent projection (78), adapted to co-operate with said second locking element (52) and to be deformed elastically when the door (10) is brought into its open position and out of its open position, and **in that** said first (76) and second (78) projections are symmetrical in relation to the plane of symmetry (M - M).

7. The assembly according to Claim 6, **characterised in that** said first and second locking components are formed in just one piece by the branches (68, 70) of a substantially C-shaped block made of a plastic material, open towards said second locking element (52).

8. The assembly according to any of the preceding claims, **characterised in that** said first locking element (50) comprises an insert (60) with a shape that complements the shape of said first detent projection (76) and made of a material with greater mechanical resistance than that of the material of said first detent projection (76) made of a plastic material, and in particular of spring steel.

9. A motor vehicle comprising a carrying structure (4) delimiting a door opening (6) and a sliding door assembly, **characterised in that** the sliding door assembly comprises an assembly according to any of Claims 1 to 8.

## Patentansprüche

1. Schiebetüranordnung der Art, die umfasst:
- eine Tür (10), die in Bezug auf eine Wand gemäß einer Schieberichtung (C) zwischen einer Offenstellung, bei der sie von einer Öffnung entfernt ist, und einer geschlossenen Stellung, bei der die Öffnung verschlossen ist, gleitend beweglich ist,
- wobei die Tür (10) sich einer Türebene folgend erstreckt und eine Höhe (h) aufweist, die senkrecht zur Schieberichtung (C) und der Türebene folgend gemessen wird,
- einen Griff (20) zur Betätigung der Tür, der an der Tür (10) befestigt ist,
- eine Vorrichtung (18) zum Halten der Tür in ihrer Offenstellung, wobei die Haltevorrichtung (18) ein erstes (50) und ein zweites (52) Halteelement, die zusammenarbeiten, aufweist und die Halteelemente (50, 52) ausgebildet sind, die Tür durch elastische Verformung des ersten Halteelements (50) festzuhalten und freizugeben, wenn die Tür (10) in ihre Offenstellung und aus ihrer Offenstellung gebracht wird,
**dadurch gekennzeichnet, dass** der Abstand zwischen dem Griff (20) und den Halteelementen (50, 52), senkrecht zur Schieberichtung (C) und in der Ebene der Tür gemessen, kleiner als 10% der Höhe der Tür (h) und vorzugsweise kleiner als 5% dieser Höhe ist, und dass das erste Halteelement (50) mit einem ersten Halteorgan (68) aus elastischem, insbesondere viskoelastischem Kunststoff ausgerüstet ist, das einen ersten Rastvorsprung (76) umfasst, der ausgebildet ist, mit dem zweiten Halteelement (52) zusammenzuarbeiten.

2. Anordnung nach Anspruch 1, **dadurch gekennzeichnet, dass** die Halteelemente (50, 52) und der Griff (20) gemäß der Schieberichtung (C) der Ebene der Tür folgend ausgerichtet sind.

3. Anordnung nach Anspruch 1 oder Anspruch 2, **dadurch gekennzeichnet, dass** sie außerdem eine Schiene (24), die sich gemäß der Schieberichtung (C) erstreckt, und einen Wagen (30) umfasst, der gleitend in Bezug auf die Schiene (24) zwischen einer Offenstellung und einer Verschlussstellung der Tür (10) beweglich ist, wobei eine der Komponenten Schiene (24) und Wagen (30) an der Tür (10) befestigt ist und die andere an der Wand befestigt ist und dass das erste Halteelement (50) an einem Ende der Schiene (24) befestigt ist und das zweite Halteelement (52) an dem Wagen (30) befestigt ist.

4. Anordnung nach Anspruch 3, **dadurch gekennzeichnet, dass** sie außerdem zwei zusätzliche Schienen (22, 26) umfasst und dass die Schiene (24) zwischen den zusätzlichen Schienen (22, 26) der Höhe der Tür (h) folgend angeordnet sind.

5. Anordnung nach einem beliebigen der vorhergehenden Ansprüche, **dadurch gekennzeichnet, dass** das erste Halteelement (50) in Bezug auf eine Symmetrieebene (M - M) symmetrisch ist, die sich gemäß der Schieberichtung (C) und senkrecht zur Ebene der Tür erstreckt.

6. Anordnung nach Anspruch 5, **dadurch gekennzeichnet, dass** das erste Halteelement (50) mit einem zweiten Halteorgan (70) aus Kunststoff, insbesondere viskoelastischem Kunststoff, ausgerüstet ist, das einen zweiten Rastvorsprung (78) aufweist, der ausgebildet ist, um mit dem zweiten Halteelement (52) zusammenzuarbeiten und elastisch deformiert zu werden, wenn die Tür (10) in ihre Offenstellung und aus ihrer Offenstellung gebracht wird, und dass der erste (76) und der zweite (78) Vorsprung symmetrisch zueinander in Bezug auf die Symmetrieebene (M - M) angeordnet sind.

7. Anordnung nach Anspruch 6, **dadurch gekennzeichnet, dass** das erste und das zweite Halteelement als Schenkel (68, 70) eines einzigen Teils eines Blocks (58) aus einem Kunststoff, im Wesentlichen in C-Form, gebildet sind, der zum zweiten Halteelement (52) offen ist.

8. Anordnung nach einem beliebigen der vorhergehenden Ansprüche, **dadurch gekennzeichnet, dass** das erste Halteelement (50) einen Einsatz (60) in zu der Form des ersten Rastvorsprungs (76) komplementärer Form umfasst, der aus einem Material mit höherem mechanischem Widerstand als das Material des ersten Rastvorsprungs (76) aus Kunststoff gebildet ist und insbesondere aus einem Federstahl.

9. Kraftfahrzeug mit einer Tragstruktur (4), die eine Öffnung der Tür (6) und eine Anordnung einer Schiebetür begrenzt, **dadurch gekennzeichnet, dass** die Schiebetüranordnung eine Anordnung nach einem der Ansprüche 1 bis 8 umfasst.
